# FASCICULE DE BREVET EUROPEEN

(11) **EP 1 048 913 B1**
(45) Date de publication et mention de la délivrance du brevet: **15.10.2003**
(21) Numéro de dépôt: 00440116.2
(22) Date de dépôt: 25.04.2000
(51) Int. Cl.: F26B 13/00

(54) **Installation de traitement de fils textiles en nappe et procédé mise en oeuvre par l'installation**
Vorrichtung zur Behandlung von Textilfäden und Verfahren zum Betreiben der Vorrichtung
Apparatus for treating textile yarns and process using this apparatus

(30) Priorité: 30.04.1999 FR 9905672
(43) Date de publication de la demande: 02.11.2000
(73) Titulaire: SUPERBA S.A., 68200 Mulhouse (FR)
(72) Inventeur: Henry, Pierre, 68120 Pfastatt (FR); Thibault, Didier, 88700 Bru (FR)
(74) Mandataire: Nuss, Pierre

(56) Documents cités:
- EP-A- 0 000 111
- FR-A- 2 219 836
- FR-E- 81 172
- GB-A- 2 235 754
- US-A- 2 572 172
- US-A- 3 592 585
- US-A- 3 730 679
- US-A- 3 913 241
- US-A- 4 490 927

## Description

La présente invention concerne une installation de traitement de fils textiles en nappe qui comporte une station de lavage pour un traitement humide, disposée en amont d'un dispositif, de préséchage de fils, et un poste de séchage disposé en aval du dispositif de préséchage.

L'invention a également pour objet un procédé mis en oeuvre par ce dispositif.

Les fils textiles subissent généralement, avant leur utilisation, notamment pour le tissage, des traitements de lavage et/ou de blanchissage ainsi que de teinture. Ces différents traitements sont effectués par voie humide et ont pour conséquence un excédent d'humidité de l'ordre de 100 % à 300 % en poids, et nécessitent une opération de séchage consécutive.

Actuellement, cette opération de séchage est réalisée par apport d'énergie sous forme de chaleur ou de rayonnement et/ou d'un courant d'air réalisant une évaporation de l'excédent d'humidité. Un tel séchage entraîne une consommation très élevée d'énergie et, de ce fait, un coût de production élevé.

Il est également connu de réaliser un essorage mécanique, notamment d'écheveaux ou de bobines, au moyen de dispositifs centrifuges. Dans un tel cas, une humidité résiduelle de 50 % peut être obtenue très rapidement avec une dépense énergétique très faible. Cependant, ces procédés d'essorage ne sont pas exploitables dans le cadre d'un traitement en continu de fils, c'est-à-dire lorsque les fils sont en défilement et sont disposés en nappes.

Il est également connu un procédé d'exprimage de l'excédent d'humidité par une surpression d'air. Un tel exprimage permet des gains comparables à ceux obtenus par essorage mécanique. Cependant, dans le cas du traitement de fils en nappes, un tel procédé d'exprimage n'est pas adapté, les fils n'étant pas soutenus lors du traitement par jet d'air et risquant d'être emmêlés sous l'effet dudit jet.

Par ailleurs, US-A-3 592 585 décrit une machine de traitement de matière en feuille faisant intervenir des dispositifs de pression sous forme de blocs pourvus de buses de soufflage, ces blocs étant entraînés mécaniquement par l'intermédiaire d'un support coopérant avec un arbre d'entraînement. Une telle machine est spécifiquement destinée à une utilisation en blanchisserie et n'est pas utilisable dans le domaine du finissage de fils textiles.

Enfin, on connaît, par GB-A-2 235 754, une machine de séchage d'une toile mettant en oeuvre une source d'air chaud intégrée dans la machine et asservie en position par rapport à la matière en défilement. Une telle machine est destinée à la compression d'une nappe de fibres pour la réalisation de textiles non tissés et n'est nullement applicable au traitement de fils textiles.

La présente invention a pour but de pallier ces inconvénients en proposant une installation et un procédé de préséchage de fils textiles après traitement humide permettant l'obtention d'un exprimage optimal d'une nappe de fils et un séchage ultérieur facilité et relativement peu coûteux.

A cet effet, l'installation de traitement de fils textiles en nappe comporte une station de lavage pour un traitement humide, disposée en amont d'un dispositif de préséchage de fils, et un poste de séchage disposé en aval du dispositif de préséchage, le dispositif de préséchage de fils étant constitué par un transporteur de support de la nappe de fils, à surface de transport perméable, par un moyen mécanique d'essorage s'appliquant en continu sur la nappe de fils en défilement sur le transporteur de support, par un moyen d'application d'une différence de pression par circulation d'air à travers ladite nappe et par une enceinte de récupération de l'humidité exprimée comportant à sa partie supérieure le transporteur de support.

L'invention a également pour objet un procédé mis en oeuvre par cette installation caractérisé en ce qu'il consiste essentiellement à appliquer simultanément à une nappe de fils humide en défilement sur un transporteur à surface de transport perméable, d'une part, une action mécanique continue d'essorage et, d'autre part, une différence de pression par circulation d'air à travers ladite nappe.

L'invention sera mieux comprise, grâce à la description ci-après, qui se rapporte à un mode de réalisation préféré, donné à titre d'exemple non limitatif, et expliqué avec référence au dessin schématique annexé, dont la figure unique est une vue en perspective d'un dispositif de préséchage de fils textiles après traitement humide monté dans une ligne de traitement de fils.

Le dessin annexé représente un dispositif 1 de préséchage de fils textiles après traitement humide disposé dans une installation de traitement de fils, en aval d'une station de lavage 2 et en amont d'un poste de séchage, non représenté. Dans ce dispositif pénètre une nappe de fils humide 3, qui nécessite un exprimage important de l'humidité qu'elle renferme, avant son séchage définitif.

A cet effet, le dispositif 1 de préséchage de fils textiles après traitement humide est essentiellement constitué par un transporteur 4 de support de la nappe de fils 3, à surface de transport perméable, par un moyen mécanique d'essorage 5 s'appliquant en continu sur la nappe 3 de fils en défilement sur le transporteur de support 4, par un moyen 6 d'application d'une différence de pression par circulation d'air à travers ladite nappe 3 et par une enceinte 7 de récupération de l'humidité exprimée comportant à sa partie supérieure le transporteur de support 4.

Ce dispositif de préséchage met en oeuvre un procédé qui consiste essentiellement à appliquer simultanément à la nappe de fils humide 3 en défilement sur un transporteur 4 à surface de transport perméable, d'une part, une action mécanique continue d'essorage et, d'autre part, une différence de pression par circulation d'air à travers ladite nappe 3.

Afin d'améliorer le préséchage, l'air traversant la nappe de fils humide 3 en défilement peut avantageusement être préalablement chauffé.

Le transporteur 4 de support de la nappe de fils 3 est préférentiellement constitué par un tapis perméable à l'air et à l'eau, entraîné en déplacement par un moteur indépendant non représenté, en synchronisme avec les transporteurs en amont et en aval du dispositif de préséchage. Le tapis perméable formant le transporteur 4 peut, par exemple, être constitué par une bande de caoutchouc naturelle ou synthétique renforcée et perforée sur toute sa surface ou encore par une bande réalisée en un maillage de fils textiles ou métalliques ou par une bande métallique perforée.

Le moyen mécanique d'essorage 5 s'appliquant en continu sur la nappe de fils 3 est avantageusement constitué sous forme d'un tapis perméable guidé sur des cylindres de guidage 5' et s'étendant au-dessus du transporteur 4 de support de la nappe de fils 3, la largeur de ce tapis étant supérieure à celle du tapis perméable formant ledit transporteur de support 4. De préférence, les cylindres de guidage 5' du tapis formant le moyen mécanique d'essorage 5 sont montés sur un châssis, non représenté, fixé au-dessus de l'enceinte 7 de récupération de l'humidité exprimée. La fixation de ce châssis de montage des cylindres de guidage 5' du moyen mécanique d'essorage 5 sur l'enceinte 7 de récupération de l'humidité exprimée est réalisée, de préférence, de manière réglable, de sorte que l'écartement entre le transporteur de support 4 et le moyen mécanique d'essorage 5 est réglable. Ainsi, il est possible de réaliser une application plus ou moins forte du moyen mécanique d'essorage 5 sur la nappe de fils 3 en défilement sur le transporteur de support 4.

Du fait de l'application continue du moyen mécanique d'essorage 5 sur la nappe de fils 3 en défilement sur le transporteur de support 4, le tapis perméable formant ledit moyen d'essorage 5 est automatiquement entraîné dans la direction de déplacement de la nappe de fils en étant guidé sur les cylindres de guidage 5'. En outre, l'application continue d'une pression d'essorage sur les fils assure un exprimage régulier de l'humidité sur toute la longueur desdits fils.

Pour tenir compte d'une éventuelle vitesse différentielle résultant de la pression d'application et des frottements inhérents à une telle pression, il peut être prévu, de munir au moins l'un des cylindres de guidage 5' d'un moyen d'entraînement en synchronisme avec le transporteur de support 4. Ce moyen d'entraînement, non représenté, peut, soit être un moyen mécanique tel qu'une chaîne ou une courroie crantée coopérant, d'une part, avec une poulie correspondante solidaire de l'un des cylindres de guidage 5' et, d'autre part, avec une poulie solidaire d'un inverseur de mouvement relié à un cylindre de guidage du tapis perméable formant le transporteur de support 4 ou directement au moteur d'entraînement de ce dernier, soit un moteur d'entraînement propre.

Le moyen 6 d'application d'une différence de pression par circulation d'air à travers la nappe 3 de fils en défilement sur le transporteur de support 4 est avantageusement constitué par un dispositif de succion relié à l'enceinte 7 de récupération de l'humidité exprimée.

Ce moyen 6 comporte, par exemple, un ventilateur d'extraction 8 relié à l'enceinte 7 par l'intermédiaire de tuyaux d'aspiration 9 et 10, avec interposition d'un moyen de décantation 11 pourvu d'une pompe 12 de vidange de l'eau récupérée. Ce moyen 11 est avantageusement constitué sous forme d'un cyclone.

Pour parfaire l'aspiration de l'humidité à travers le transporteur de support 4 et le moyen d'essorage 5, l'enceinte 7 est avantageusement pourvue de moyens d'étanchéification périphérique du transporteur de support 4, non représentés. Ainsi, l'aspiration appliquée dans l'enceinte 7 par le moyen 6 s'applique totalement au niveau du transporteur de support 4 et provoque une circulation d'air à travers ledit transport 4, la nappe de fils 3 en défilement sur ce dernier et le moyen d'essorage 5 se déplaçant en continu ensemble avec la nappe de fils 3.

L'humidité contenue dans la nappe de fils 3 est ainsi exprimée, d'une part, mécaniquement par l'action de pression du moyen d'essorage 5 sur le transporteur de support 4 et, d'autre part, par l'effet de succion de ladite humidité par l'air traversant ladite nappe de fils 3. En effet, les gouttes d'eau restant éventuellement par capillarité, lors de l'exprimage mécanique, sur les fils formant la nappe sont entraînées par le courant d'air crée artificiellement dans la nappe de fils. Il en résulte que l'exprimage de l'humidité est nettement améliorée.

Conformément à une variante de réalisation de l'invention, non représentée au dessin annexé, le moyen 6 d'application d'une différence de pression par circulation d'air à travers la nappe 3 de fils en défilement sur le transporteur de support 4 peut également être constitué par un dispositif d'application d'une pression d'air au-dessus de la nappe de fils 3, à travers le moyen d'essorage 5, entre les cylindres de guidage 5' de ce dernier, le châssis de montage du moyen d'essorage 5 sur l'enceinte 7 étant alors pourvu d'un capotage de fermeture étanche coopérant à sa périphérie inférieure avec ladite enceinte 7. Dans un tel cas, l'espace délimité par le capotage entourant le moyen d'essorage 5 est relié à un moyen d'amenée d'air sous pression et l'air, traversant le tapis perméable constituant ledit moyen 5, ainsi que la nappe de fils 3 et le transporteur de support 4 également perméable, est évacué dans l'enceinte 7 en entraînant l'humidité adhérente par capillarité, l'enceinte 7 étant alors pourvue d'un dispositif non représenté de pompage de l'humidité exprimée. Il est également possible, à l'instar du mode de réalisation préférentielle décrit à propos de la figure annexée de réaliser un traitement de décantation de l'air chargé d'humidité de l'enceinte 7 au moyen d'un cyclone ou analogue.

Selon un autre mode de réalisation de l'invention, non représenté au dessin annexé, il est également possible de réaliser le moyen 6 d'application d'une différence de pression par circulation d'air à travers la nappe 3 de fils en défilement sur le transporteur de support 4 sous forme d'un dispositif fonctionnant en circuit fermé et réalisant simultanément, d'une part, l'application d'une succion sous le transporteur de support 4 et, d'autre part, l'application d'une pression au-dessus du moyen d'essorage 5, ce dispositif étant essentiellement constitué par une pompe dont l'aspiration est reliée à l'enceinte 7 et dont le refoulement des bouches dans un capotage entourant le châssis de support et de montage du moyen d'essorage 5 sur l'enceinte 7, un dispositif de décantation à cyclone étant, en outre, intégré dans ce circuit fermé de circulation d'air entre le raccordement de l'enceinte 7 et l'aspiration de la pompe à air, ce dispositif à cyclone étant muni d'une pompe de vidange de l'eau récupérée.

Un tel mode de réalisation permet d'optimiser l'application de différence de pression en complément de l'exprimage mécanique réalisé par l'intermédiaire du moyen d'essorage 5, par le fait que la pompe de circulation d'air utilisée agit simultanément sur la nappe de fils 3 à présécher, tant par pression que par succion avec un air continuellement recyclé.

Conformément à une autre variante de l'invention, le moyen 6 d'application d'une différence de pression par circulation d'air à travers la nappe 3 de fils en défilement sur le transporteur de support 4 peut être complété par un dispositif de chauffage de l'air appliqué à ladite nappe de fils, non représenté au dessin annexé, sous forme d'une batterie de chauffe électrique ou à vapeur, d'un dispositif de chauffage au gaz ou autre.

Afin d'améliorer l'effet de préséchage, l'air traversant la nappe de fils humide 3 en défilement peut avantageusement être préalablement chauffé.

En vue d'améliorer l'exprimage mécanique de l'humidité, il peut, en outre, être prévu d'équiper le moyen d'essorage 5 de cylindres de pression (non représentés) montés dans le châssis de fixation sur l'enceinte 7, entre les cylindres de guidage 5', de manière déplaçable verticalement par rapport au tapis perméable constitutif du moyen d'essorage 5 contre l'action de ressorts de rappel. Une telle prévision de cylindres de pression complémentaires agissant sur le tapis perméable constituant le moyen d'essorage 5 permet d'accentuer la pression mécanique exercée par ledit moyen d'essorage 5 sur la nappe de fils 3 en défilement sur le transporteur de support 4 et d'augmenter l'effet mécanique d'essorage, de sorte que l'exprimage total d'humidité peut être amélioré.

Le dispositif de préséchage conforme à la présente invention est avantageusement monté en aval d'une station de lavage 2, représentée schématiquement au dessin annexé, et dans laquelle le lavage est, de préférence, réalisé avec de l'eau chauffée. Un tel lavage permet d'obtenir à la sortie de la station de lavage 2 une nappe de fils humide à température relativement élevée, de sorte que l'opération de préséchage dans le dispositif 1 selon l'invention est facilitée, l'eau chaude de lavage pouvant être exprimée plus facilement de ladite nappe de fils, du fait qu'elle adhère moins à leur fibre.

Grâce à l'invention, il est possible de réaliser un exprimage important de l'humidité de fils ayant subis une opération de lavage seuls ou après traitement de teinture ou autres avec d'importants gains d'exprimage, à savoir de l'ordre de 50 % par rapport au procédé mis en oeuvre par les dispositifs de préséchage existants habituellement. Il en résulte que les opérations consécutives de séchage peuvent être considérablement réduites, de sorte que les coûts correspondants sont également réduits dans une large mesure.

En outre, du fait de l'amélioration de l'homogénéité du séchage, l'invention est également utilisable en traitement humide de fils, à savoir, notamment, pour l'imperméabilisation, le traitement anti-UV, l'ignifugation, la teinture, etc..., l'eau de lavage étant alors remplacée par un bain de traitement ou par un bain de teinture d'imprégnation de la nappe de fils.

Bien entendu, l'invention n'est pas limitée au mode de réalisation décrit et représenté au dessin annexé. Des modifications restent possibles, notamment du point de vue de la constitution des divers éléments ou par substitution d'équivalents techniques, sans sortir pour autant du domaine de protection de l'invention.

## Revendications

1. Installation de traitement de fils textiles en nappe (3) qui comporte une station de lavage (2) pour un traitement humide, disposée en amont d'un dispositif de préséchage de fils, et un poste de séchage disposé en aval du dispositif de préséchage, le dispositif de préséchage de fils étant constitué par un transporteur (4) de support de la nappe de fils (3), à surface de transport perméable, par un moyen mécanique d'essorage (5) s'appliquant en continu sur la nappe de fils (3) en défilement sur le transporteur de support (4), par un moyen (6) d'application d'une différence de pression par circulation d'air à travers ladite nappe (3) et par une enceinte (7) de récupération de l'humidité exprimée comportant à sa partie supérieure le transporteur de support (4).

2. Installation, suivant la revendication 1, **caractérisée en ce que** le transporteur (4) de support de la nappe de fils (3) est constitué par un tapis perméable à l'air et à l'eau, entraîné en déplacement par un moteur indépendant en synchronisme avec les transporteurs en amont et en aval du dispositif de préséchage.

3. Installation, suivant la revendication 2, **caractérisée en ce que** le tapis perméable formant le transporteur (4) est constitué par une bande de caoutchouc naturelle ou synthétique renforcée et perforée sur toute sa surface ou encore par une bande réalisée en un maillage de fils textiles ou métalliques ou par une bande métallique perforée.

4. Installation, suivant la revendication 1, **caractérisée en ce que** le moyen mécanique d'essorage (5) s'appliquant en continu sur la nappe de fils (3) est constitué sous forme d'un tapis perméable guidé sur des cylindres de guidage (5') et s'étendant au-dessus du transporteur (4) de support de la nappe de fils (3), la largeur de ce tapis étant supérieure à celle du tapis perméable formant ledit transporteur de support (4).

5. Installation, suivant la revendication 4, **caractérisée en ce que** les cylindres de guidage (5') du tapis formant le moyen mécanique d'essorage (5) sont montés sur un châssis fixé au-dessus de l'enceinte (7) de récupération de l'humidité exprimée.

6. Installation, suivant la revendication 5, **caractérisée en ce que** la fixation du châssis de montage des cylindres de guidage (5') du moyen mécanique d'essorage (5) sur l'enceinte (7) de récupération de l'humidité exprimée est réalisée de manière réglable, de sorte que l'écartement entre le transporteur de support (4) et le moyen mécanique d'essorage (5) est réglable.

7. Installation, suivant l'une quelconque des revendications 1 à 6, **caractérisée en ce que** le tapis perméable formant le moyen d'essorage (5) est automatiquement entraîné dans la direction de déplacement de la nappe de fils en étant guidé sur les cylindres de guidage (5'), par application sous pression sur la nappe de fils (3).

8. Installation, suivant l'une quelconque des revendications 4 à 6, **caractérisée en ce qu'**au moins l'un des cylindre de guidage (5') du moyen mécanique d'essorage (5) est muni d'un moyen d'entraînement en synchronisme avec le transporteur de support (4).

9. Installation, suivant la revendication 8, **caractérisée en ce que** le moyen d'entraînement en synchronisme avec le transporteur de support (4) est, soit un moyen mécanique tel qu'une chaîne ou une courroie crantée coopérant, d'une part, avec une poulie correspondante solidaire de l'un des cylindres de guidage (5') et, d'autre part, avec une poulie solidaire d'un inverseur de mouvement relié à un cylindre de guidage du tapis perméable formant le transporteur de support (4) ou directement au moteur d'entraînement de ce dernier, soit un moteur d'entraînement propre.

10. Installation, suivant la revendication 1, **caractérisée en ce que** le moyen (6) d'application d'une différence de pression par circulation d'air à travers la nappe (3) de fils en défilement sur le transporteur de support (4) est constitué par un dispositif de succion relié à l'enceinte (7) de récupération de l'humidité exprimée.

11. Installation, suivant la revendication 10, **caractérisée en ce que** le moyen (6) d'application d'une différence de pression par circulation d'air à travers la nappe (3) de fils en défilement sur le transporteur de support (4) comporte un ventilateur d'extraction (8) relié à l'enceinte (7) de récupération de l'humidité exprimée par l'intermédiaire de tuyaux d'aspiration (9 et 10), avec interposition d'un moyen de décantation (11) pourvu d'une pompe (12) de vidange de l'eau récupérée.

12. Installation, suivant la revendication 11, **caractérisée en ce que** le moyen de décantation (11) est constitué sous forme d'un cyclone.

13. Installation, suivant l'une quelconque des revendications 1, 5, 6, 10 et 11, **caractérisée en ce que** l'enceinte (7) est pourvue de moyens d'étanchéification périphérique du transporteur de support (4).

14. Installation, suivant la revendication 1, **caractérisée en ce que** le moyen (6) d'application d'une différence de pression par circulation d'air à travers la nappe (3) de fils en défilement sur le transporteur de support (4) est constitué par un dispositif d'application d'une pression d'air au-dessus de la nappe de fils (3), à travers le moyen d'essorage (5) s'appliquant en continu sur la nappe de fils (3), entre les cylindres de guidage (5') de ce dernier, le châssis de montage du moyen d'essorage (5) sur l'enceinte (7) étant pourvu d'un capotage de fermeture étanche coopérant à sa périphérie inférieure avec ladite enceinte (7).

15. Installation, suivant la revendication 14, **caractérisée en ce que** l'espace délimité par le capotage entourant le moyen d'essorage (5) est relié à un moyen d'amenée d'air sous pression et l'air, traversant le tapis perméable constituant ledit moyen (5), ainsi que la nappe de fils (3) et le transporteur de support (4) également perméable, est évacué dans l'enceinte (7) en entraînant l'humidité adhérente par capillarité, ladite enceinte (7) étant pourvue d'un dispositif de pompage de l'humidité exprimée.

16. Installation, suivant la revendication 1, **caractérisée en ce que** le moyen (6) d'application d'une différence de pression par circulation d'air à travers la nappe (3) de fils en défilement sur le transporteur de support (4) sous forme d'un dispositif fonctionnant en circuit fermé et réalisant simultanément, d'une part, l'application d'une succion sous le transporteur de support (4) et, d'autre part, l'application d'une pression au-dessus du moyen d'essorage (5), ce dispositif étant constitué par une pompe dont l'aspiration est reliée à l'enceinte (7) et dont le refoulement des bouches dans un capotage entourant le châssis de support et de montage du moyen d'essorage (5) s'appliquant en continu sur la nappe de fils (3) sur l'enceinte (7), un dispositif de décantation à cyclone étant, en outre, intégré dans ce circuit fermé de circulation d'air entre le raccordement de l'enceinte (7) et l'aspiration de la pompe à air, ce dispositif à cyclone étant muni d'une pompe de vidange de l'eau récupérée.

17. Installation, suivant l'une quelconque des revendications 1, 10, 11 et 14 à 16, **caractérisée en ce que** le moyen (6) d'application d'une différence de pression par circulation d'air à travers la nappe (3) de fils en défilement sur le transporteur de support (4) est complété par un dispositif de chauffage de l'air appliqué à ladite nappe de fils, sous forme d'une batterie de chauffe électrique ou à vapeur, d'un dispositif de chauffage au gaz ou autre.

18. Installation, suivant l'une quelconque des revendications 1, 4 à 8 et 14 à 16, **caractérisée en ce que** le moyen d'essorage (5) s'appliquant en continu sur la nappe de fils (3) est équipé, en outre, de cylindres de pression montés dans le châssis de fixation sur l'enceinte (7), entre les cylindres de guidage (5'), de manière déplaçable verticalement par rapport au tapis perméable constitutif du moyen d'essorage (5) contre l'action de ressorts de rappel.

19. Procédé mis en oeuvre par l'installation suivant l'une quelconque des revendications 1 à 18, **caractérisé en ce qu'**il consiste essentiellement à appliquer simultanément à une nappe de fils humide (3) en défilement sur un transporteur (4) à surface de transport perméable, d'une part, une action mécanique continue d'essorage et, d'autre part, une différence de pression par circulation d'air à travers ladite nappe (3).

20. Procédé, suivant la revendication 19, **caractérisé en ce que** l'air traversant la nappe de fils humide (3) en défilement est préalablement chauffé.

## Patentansprüche

1. Vorrichtung zur Behandlung eines Textilgarngeleges (3), umfassend eine Waschstation (2) für eine Nassbehandlung, die stromaufwärts einer Garn-Vortrocknungseinrichtung angeordnet ist, und eine Trocknungsstelle, die stromabwärts der Vortrocknungseinrichtung angeordnet ist, wobei die Garn-Vortrocknungseinrichtung gebildet ist durch eine Stützfördereinrichtung (4) für das Garngelege (3) mit einer durchlässigen Förderfläche, eine mechanische Trockenpresseinrichtung (5), die kontinuierlich auf das sich auf der Stützfördereinrichtung (4) vorbeibewegende Garngelege (3) aufgelegt wird, eine Einrichtung (6) zum Anlegen einer Druckdifferenz durch Luftzirkulation durch das Garngelege (3) und einen Behälter (7) für die Rückgewinnung der herausgepressten Feuchtigkeit, der in seinem oberen Bereich die Stützfördereinrichtung (4) aufweist.

2. Vorrichtung nach Anspruch 1, **dadurch gekennzeichnet, dass** die Stützfördereinrichtung (4) für das Garngelege (3) durch eine luft- und wasserdurchlässige Bahn gebildet wird, die durch einen unabhängigen, mit den Fördereinrichtungen synchronisierten Motor stromaufwärts und stromabwärts der Vortrocknungseinrichtung verschoben wird.

3. Vorrichtung nach Anspruch 2, **dadurch gekennzeichnet, dass** die die Fördereinrichtung (4) bildende Bahn durch ein über seine gesamte Oberfläche verstärktes und perforiertes Band aus Naturkautschuk oder Synthesekautschuk oder ein aus einem Textilfaser- oder Metalldrahtnetz bestehendes Band oder ein perforiertes Metallband gebildet ist.

4. Vorrichtung nach Anspruch 1, **dadurch gekennzeichnet, dass** die kontinuierlich auf das Garngelege (3) aufgelegte mechanische Trockenpresseinrichtung (5) in Form einer durchlässigen Bahn ausgebildet ist, die über Führungszylinder (5') geführt ist und sich über die Stützfördereinrichtung (4) für das Garngelege (3) erstreckt, wobei die Breite dieser Bahn größer ist als jene der durchlässigen Bahn, welche die Stützfördereinrichtung (4) bildet.

5. Vorrichtung nach Anspruch 4, **dadurch gekennzeichnet, dass** die Führungszylinder (5') der die mechanische Trockenpresseinrichtung (5) bildenden Bahn an einem Rahmen montiert sind, der über dem Behälter (7) für die Rückgewinnung der herausgepressten Feuchtigkeit befestigt ist.

6. Vorrichtung nach Anspruch 5, **dadurch gekennzeichnet, dass** die Festlegung des Montagerahmens der Führungszylinder (5') der mechanischen Trockenpresseinrichtung (5) an dem Behälter (7) für die Rückgewinnung der herausgepressten Feuchtigkeit einstellbar so ausgebildet, dass der Abstand zwischen der Stützfördereinrichtung (4) und der mechanischen Trockenpresseinrichtung (5) regulierbar ist.

7. Vorrichtung nach einem der Ansprüche 1 bis 6, **dadurch gekennzeichnet, dass** die die Trockenpresseinrichtung (5) bildende durchlässige Bahn automatisch in der Vorschubrichtung des Garngeleges angetrieben wird, indem sie unter Druck auf das Garngelege (3) aufgelegt wird und dabei über die Führungszylinder (5') geführt wird.

8. Vorrichtung nach einem der Ansprüche 4 bis 6, **dadurch gekennzeichnet, dass** zumindest einer der Führungszylinder (5') der mechanischen Trockenpresseinrichtung (5) mit einer mit der Stützfördereinrichtung (4) synchronisierten Antriebseinrichtung versehen ist.

9. Vorrichtung nach Anspruch 8, **dadurch gekennzeichnet, dass** die mit der Stützfördereinrichtung (4) synchronisierte Antriebseinrichtung entweder eine mechanische Einrichtung in der Art einer Kette oder eines Zahnriemens oder ein eigener Antriebsmotor ist, wobei die Kette/der Zahnriemen einerseits mit einer entsprechenden, mit einem der Führungszylinder (5') fest verbundenen Riemenscheibe und andererseits mit einer Riemenscheibe, die mit einer mit einem Führungszylinder der die Stützfördereinrichtung (4) bildenden durchlässigen Bahn verbundenen Bewegungsumkehreinrichtung fest verbunden ist, oder direkt mit dem Antriebsmotor der letzteren zusammenwirkt.

10. Vorrichtung nach Anspruch 1, **dadurch gekennzeichnet, dass** die Einrichtung (6) zum Anlegen einer Druckdifferenz durch Luftzirkulation durch das sich auf der Stützfördereinrichtung (4) vorbeibewegende Garngelege (3) durch eine Saugeinrichtung gebildet wird, die mit dem Behälter (7) für die Rückgewinnung der herausgepressten Feuchtigkeit verbunden ist.

11. Vorrichtung nach Anspruch 10, **dadurch gekennzeichnet, dass** die Einrichtung (6) zum Anlegen einer Druckdifferenz durch Luftzirkulation durch das sich auf der Stützfördereinrichtung (4) vorbeibewegende Garngelege (3) einen Sauglüfter (8) aufweist, der unter Zwischenschaltung einer mit einer Pumpe (12) für die Entleerung des zurückgewonnenen Wassers versehenen Abgießeinrichtung (11) über Ansaugrohre (9 und 10) mit dem Behälter (7) für die Rückgewinnung der herausgepressten Feuchtigkeit verbunden ist.

12. Vorrichtung nach Anspruch 11, **dadurch gekennzeichnet, dass** die Abgießeinrichtung (11) in Form eines Zyklons ausgebildet ist.

13. Vorrichtung nach einem der Ansprüche 1, 5, 6, 10 und 11, **dadurch gekennzeichnet, dass** der Behälter (7) mit Mitteln zur Peripherieabdichtung der Stützfördereinrichtung (4) versehen ist.

14. Vorrichtung nach Anspruch 1, **dadurch gekennzeichnet, dass** die Einrichtung zum Anlegen einer Druckdifferenz durch Luftzirkulation durch das sich auf der Stützfördereinrichtung (4) vorbeibewegende Garngelege (3) gebildet wird durch eine Einrichtung zum Erzeugen eines Luftdrucks über dem Garngelege (3) durch die kontinuierlich auf das Garngelege (3) aufgelegte Trockenpresseinrichtung (5) zwischen deren Führungszylindern (5'), wobei der Rahmen für die Befestigung der Trockenpresseinrichtung (5) an dem Behälter (7) mit einer dicht schließenden Haube versehen ist, die an ihrer unteren Peripherie mit dem Behälter (7) zusammenwirkt.

15. Vorrichtung nach Anspruch 14, **dadurch gekennzeichnet, dass** der Raum, der durch die die Trockenpresseinrichtung (5) umgebende Haube begrenzt wird, mit einer Einrichtung für eine unter Druck erfolgende Zufuhr von Luft verbunden ist und die Luft, welche die die Einrichtung (5) bildende durchlässige Bahn sowie das Garngelege (3) und die ebenfalls durchlässige Stützfördereinrichtung (4) unter Mitführung von durch Kapillarkraft anhaftender Feuchtigkeit durchströmt, in den Behälter (7) entleert wird, wobei der Behälter (7) mit einer Pumpeinrichtung für die herausgepresste Feuchtigkeit versehen ist.

16. Vorrichtung nach Anspruch 1, **dadurch gekennzeichnet, dass** die Einrichtung (6) zum Anlegen einer Druckdifferenz durch Luftzirkulation durch das sich auf der Stützfördereinrichtung (4) vorbeibewegende Garngelege (3) in Form einer Einrichtung vorgesehen ist, die in einem geschlossenen Kreislauf arbeitet und gleichzeitig die Anwendung einer Saugwirkung unter der Stützfördereinrichtung (4) einerseits und die Anwendung eines Drucks über der Trockenpresseinrichtung (5) andererseits ausführt, wobei diese Einrichtung durch eine Pumpe gebildet wird, deren Einlass mit dem Behälter (7) verbunden ist und deren Auslass in eine Verkleidung mündet, die den Rahmen zum Stützen und Befestigen der kontinuierlich auf das Garngelege (3) aufgelegten Trockenpresseinrichtung (5) an dem Behälter (7) umgibt, wobei ferner ein Abgieß-Zyklon in diesen geschlossenen Luftkreislauf zwischen dem Anschluss des Behälters (7) und dem Einlass der Luftpumpe integriert ist und dieser Zyklon mit einer Pumpe zum Entleeren des zurückgewonnenen Wassers versehen ist.

17. Vorrichtung nach einem der Ansprüche 1, 10, 11 und 14 bis 16, **dadurch gekennzeichnet, dass** die Einrichtung (6) zum Anlegen einer Druckdifferenz durch Luftzirkulation durch das sich auf der Stützfördereinrichtung (4) vorbeibewegende Garngelege (3) durch eine Vorrichtung zum Erwärmen der auf das Garngelege (3) wirkenden Luft in Form einer elektrischen oder Dampf-Heizeinrichtung oder einer Gas-Heizeinrichtung oder dergleichen ergänzt wird.

18. Vorrichtung nach einem der Ansprüche 1, 4 bis 8 und 14 bis 16, **dadurch gekennzeichnet, dass** die kontinuierlich auf das Garngelege (3) aufgelegte Trockenpresseinrichtung (5) außerdem mit Druckzylindern ausgestattet ist, die zwischen den Führungszylindern (5') in dem Rahmen für die Festlegung an dem Behälter (7) derart montiert sind, dass sie in bezug auf die die Trockenpresseinrichtung (5) bildende durchlässige Bahn gegen die Wirkung von Rückstellfedern vertikal bewegbar sind.

19. Verfahren, das durch die Vorrichtung nach einem der Ansprüche 1 bis 18 durchgeführt wird, **dadurch gekennzeichnet, dass** dieses im wesentlichen darin besteht, dass auf ein sich auf einer Fördereinrichtung (4) mit durchlässiger Förderfläche vorbeibewegendes feuchtes Garngelege (3) zum einen ein kontinuierlicher mechanischer Trockenpressvorgang angewendet und zum anderen gleichzeitig damit ein Druckdifferenz durch Luftzirkulation durch dieses Gelege (3) angelegt wird.

20. Verfahren nach Anspruch 19, **dadurch gekennzeichnet, dass** die Luft, die das sich vorbeibewegende feuchte Garngelege (3) durchströmt, vorher erwärmt wird.

## Claims

1. Installation for treating textile yarns in a sheet (3) which comprises a washing station (2) for a wet treatment, which is disposed upstream of a yarn pre-drying device and a drying station disposed downstream of the pre-drying device, the yarn pre-drying device consisting of a conveyor (4) supporting the sheet of yarns (3) and having a permeable conveying surface, of a mechanical dewatering means (5) which is applied continuously to the sheet of yarns (3) travelling on the supporting conveyor (4), of a means (6) for applying a pressure difference by circulation of air through said sheet (3) and of a chamber (7) for recovering the expressed moisture and having the supporting conveyor (4) at its upper portion.

2. Installation according to claim 1, **characterised in that** the conveyor (4) supporting the sheet of yarns (3) consists of an air- and water-permeable sheet which is displaced by an independent motor synchronised with the conveyors upstream and downstream of the pre-drying device.

3. Installation according to claim 2, **characterised in that** the permeable sheet forming the conveyor (4) consists of a strip of natural or synthetic rubber reinforced and perforated over its entire surface or else by a strip formed by a mesh of textile or metallic yarns or by a perforated metallic strip.

4. Installation according to claim 1, **characterised in that** the mechanical dewatering means (5) applied continuously to the sheet of yarns (3) is in the form of a permeable mat guided over guide cylinders (5') and extending above the conveyor (4) supporting the sheet of yarns (3), the width of this mat being greater than that of the permeable mat forming said supporting conveyor (4).

5. Installation according to claim 4, **characterised in that** the guide cylinders (5') of the mat forming the mechanical dewatering means (5) are mounted on a frame fixed above the chamber (7) for recovering the expressed moisture.

6. Installation according to claim 5, **characterised in that** the frame for mounting the guide cylinders (5') of the mechanical dewatering means (5) is fixed adjustably on the chamber (7) for recovering the expressed moisture, so the distance between the supporting conveyor (4) and the mechanical dewatering means (5) is adjustable.

7. Installation according to any one of claims 1 to 6, **characterised in that** the permeable mat forming the dewatering means (5) is automatically driven in the direction of displacement of the sheet of yarns by being guided over the guide cylinders (5') by application under pressure to the sheet of yarns (3).

8. Installation according to any one of claims 4 to 6, **characterised in that** at least one of the guide cylinders (5') of the mechanical dewatering means (5) is equipped with a means for driving in synchronism with the supporting conveyor (4).

9. Installation according to claim 8, **characterised in that** the means for driving in synchronism with the supporting conveyor (4) is either a mechanical means such as a chain or a notched belt cooperating, on the one hand, with a corresponding pulley integral with one of the guide cylinders (5') and, on the other hand, with a pulley integral with a movement reverser connected to a guide cylinder of the permeable mat forming the supporting conveyor (4) or directly to the drive motor thereof, or is an actual drive motor.

10. Installation according to claim 1, **characterised in that** the means (6) for applying a pressure difference by circulation of air through the sheet (3) of yarns travelling on the supporting conveyor (4) consists of a suction device connected to the chamber (7) for recovering the expressed moisture.

11. Installation according to claim 10, **characterised in that** the means (6) for applying a pressure difference by circulation of air through the sheet (3) of yarns travelling on the supporting conveyor (4) comprises an extraction fan (8) connected to the chamber (7) for recovering the expressed moisture via suction pipes (9 and 10), with interposition of a decanting means (11) provided with a pump (12) for draining the recovered water.

12. Installation according to claim 11, **characterised in that** the decanting means (11) is in the form of a cyclone.

13. Installation according to any one of claims 1, 5, 6, 10 and 11, **characterised in that** the chamber (7) is provided with means for peripheral sealing of the supporting conveyor (4).

14. Installation according to claim 1, **characterised in that** the means (6) for applying a pressure difference by circulation of air through the sheet (3) of yarns travelling on the supporting conveyor (4) consists of a device for application of air pressure above the sheet of yarns (3) through the dewatering means (5) applied continuously to the sheet of yarns (3) between the guide cylinders (5') thereof, the frame for mounting the dewatering means (5) on the chamber (7) being provided with a tight closure cowling cooperating, at its internal periphery, with said chamber (7).

15. Installation according to claim 14, **characterised in that** the space delimited by the cowling surrounding the dewatering means (5) is connected to a compressed air supply means and the air passing through the permeable mat forming said means (5), as well as the sheet of yarns (3) and the supporting conveyor (4) which is also permeable, is drawn off into the chamber (7) while entraining the moisture adhering by capillary action, said chamber (7) being provided with a device for pumping the expressed moisture.

16. Installation according to claim 1, **characterised in that** the means (6) for applying a pressure difference by circulation of air through the sheet (3) of yarns travelling on the supporting conveyor (4) in the form of a device functioning in a closed circuit and simultaneously applying, on the one hand, a suction below the supporting conveyor (4) and, on the other hand, a pressure above the dewatering means (5), this device consisting of a pump of which the suction side is connected to the chamber (7) and of which the discharge of the orifices into a cowling surrounding the supporting frame and for mounting the dewatering means (5) applied continuously to the sheet of yarns (3) on the chamber (7), a cyclone decanting device further being integrated in this closed circuit for circulation of air between the connection of the chamber (7) and the suction side of the air pump, this cyclone device being equipped with a pump for draining the recovered water.

17. Installation according to any one of claims 1, 10, 11 and 14 to 16, **characterised in that** the means (6) for applying a pressure difference by circulation of air through the sheet (3) of yarns travelling on the supporting conveyor (4) is completed by a device for heating the air applied to said sheet of yarns, in the form of an electric or steam heater battery, of a gas-operated heating device or the like.

18. Installation according to any one of claims 1, 4 to 8 and 14 to 16, **characterised in that** the dewatering means (5) applied continuously to the sheet of yarns (3) is further equipped with pressure cylinders mounted in the frame for fixing on the chamber (7), between the guide cylinders (5'), vertically displaceably relative to the permeable mat forming the dewatering means (5) against the action of restoring springs.

19. Method carried out by the installation according to any one of claims 1 to 18, **characterised in that** it substantially consists in simultaneously applying to a sheet of moist yarns (3) travelling on a conveyor (4) having a permeable conveying surface, on the one hand, a continuous mechanical dewatering action and, on the other hand, a difference in pressure by circulation of air through said sheet (3).

20. Method according to claim 19, **characterised in that** the air passing through the travelling moist sheet of yarns (3) is previously heated.
